# EUROPÄISCHE PATENTSCHRIFT

(11) **EP 1 045 985 B1**
(45) Veröffentlichungstag und Bekanntmachung des Hinweises auf die Patenterteilung: **24.03.2004**
(21) Anmeldenummer: 99962038.8
(22) Anmeldetag: 26.10.1999
(51) Int. Cl.: F02P 9/00, F02P 17/12

(54) **VERFAHREN UND VORRICHTUNG ZUR ENERGIEREGELUNG AN ZÜNDSYSTEMEN MIT PRIMÄRSEITIGEM KURZSCHLUSSSCHALTER**
METHOD AND DEVICE FOR REGULATING POWER IN IGNITION SYSTEMS WITH A PRIMARY-SIDE SHORT-CIRCUITIING SWITCH
PROCEDE ET DISPOSITIF DE REGULATION D'ENERGIE DANS DES SYSTEMES D'ALLUMAGE AVEC UN COURT-CIRCUITEUR COTE PRIMAIRE

(30) Priorität: 26.10.1998 DE 19849258
(43) Veröffentlichungstag der Anmeldung: 25.10.2000
(73) Patentinhaber: ROBERT BOSCH GMBH, 70442 Stuttgart (DE)
(72) Erfinder: KETTERER, Markus, D-70439 Stuttgart (DE); WALD, Klaus-Juergen, D-70199 Stuttgart (DE); GUENTHER, Achim, D-70499 Stuttgart (DE); FOERSTER, Juergen, D-74379 Ingersheim (DE)
(86) Internationale Anmeldenummer: PCT/DE1999/003413
(87) Internationale Veröffentlichungsnummer: WO 2000/025021

(56) Entgegenhaltungen:
- EP-A- 0 559 540
- EP-A- 0 674 103
- EP-A- 0 848 161
- DE-A- 19 610 862
- DE-A- 19 649 278
- US-A- 5 321 978

## Beschreibung

### Stand der Technik

Die Erfindung betrifft ein Zündsystem für Verbrennungsmotoren mit primärseitigem Kurzschlußschalter, der die Primärseite der Zündspule kurzschließt. Es können sowohl sogenannte Einzelfunkenspulen, wobei jeweils eine Zündkerze eine Zündspule zugeordnet ist, als auch Doppelfunkenspulen, bei der jeweils zwei Zündkerzen einer Zündspule zugeordnet sind, verwendet werden. Es sind auch andere Zündsysteme denkbar, die über einen primärseitigen Kurzschlußschalter verfügen. Im folgenden wird nur noch die Einzelfunkenspule betrachtet, da das Verfahren bei Doppelfunkenspulen analog angewendet werden kann.

Durch die Einrichtung eines primärseitigen Kurzschlußschalters wird das Funkenende gesteuert eingeleitet. Somit basiert das Verfahren auf dem Zündsystem mit verkürzter Funkendauer, wie es aus der DE 196 49 278 bekannt ist. Das erfindungsgemäße Verfahren kann auch bei anderen Zündsystemen Anwendung finden, welche mit anderen Mitteln, z.B. npn-Transistoren oder Thyristoren, den Zündfunken über einen primärseitigen Kurzschluß verkürzen. Mit dem Zündsystem kann, wie bspw. aus der DE 38 83 009 T2 bekannt ist, eine Ionenstrommessung gekoppelt sein, die den Ionenstrom im Brennraum über die Sekundärseite der Zündspule bzw. des Zündtransformators mittels der Zündkerze mißt.

Der Vorgang des Abschaltens des Zündfunkens benötigt selbst eine gewisse Zeitdauer, die unter Umständen für die Ionenstrommessung störend sein kann, und darüber hinaus wird die Zündspule bzw. der Zündtransformator und der Kurzschlußschalter durch die Restenergie unnötig erwärmt.

Vor diesem Hintergrund besteht die Aufgabe der Erfindung darin,
- Störungen durch den Abschaltstrom auf die Ionenstrommessung zu minimieren, (sofern eine solche Messung stattfindet,)
- die Abwärme im Kurzschlußschalter und dem Zündtransformator zu verringern,
- den Elektrodenverschleiß klein zu halten und
- ein sicheres und schnelles Abschalten des Funkens zu gewährleisten.

Diese Aufgabe wird mit den Merkmalen der unabhängigen Ansprüche gelöst. Vorteilhafte Weiterbildungen der Erfindung sind Gegenstand der abhängigen Ansprüche.

Die Erfindung muß nicht zwangsläufig mit einer Erfassung des Ionenstromes verbunden sein, sie bietet jedoch in Verbindung mit einer Ionenstrommessung viele Vorteile.

Mit der erfindungsgemäßen Lösung der oben genannten Probleme wird ein serientaugliches Verfahren vorgestellt, das unter anderem die Realisierbarkeit der Ionenstrommessung erleichtert.

Die erfindungsgemäße Lösung überwindet die genannten Nachteile. Durch die Ermittlung eines restenergieproportionalen Merkmals steht eine Regelgröße zur Energieregelung über die Schließzeit oder den Schließwinkel zur Verfügung.

Erfindungsgemäß erfolgt ein Verfahren zur Energieregelung an einer Zündanlage für einen Verbrennungsmotor mit einer der Zündspanung bildenden, eine Primär- und eine Sekundärwicklung aufweisenden Zündspule oder Zündtransformator, deren Primärwicklung mittels eines Schalters kurzgeschlossen werden kann, Kurzschlußschalter genannt, und durch deren Sekundärwicklung mittels einer oder mehrerer Zündkerzen ein Ionenstrom gemessen werden kann, bei dem der Primärstrom in der Kurzschlußphase des Kurzschlußschalters mit einem geeigneten Mittel meßtechnisch erfaßt und an die Steuereinheit übertragen, die Meßgröße nach Betätigen des Kurzschlußschalters in Form einer Funktion oder Filterung in der Steuereinheit zu einem Merkmal verarbeitet und mit dem gewonnenen Merkmal eine Energieregelung über Schließzeit- oder Schließwinkel aufgebaut wird.

Dabei wird die Schließzeit oder der Schließwinkel verkleinert, falls das Merkmal eine zu große Restenergie anzeigt. Falls das Merkmal eine zu geringe Restenergie anzeigt, wird die Schließzeit oder der Schließwinkel verlängert.

Bei einem Ausführungsbeispiel wird das Maximum des Primärstromes unmittelbar nach Erreichen des Funkenendes als restenergieproportionales Merkmal zur Energieregelung über Schließzeit oder Schließwinkel benutzt.

Dabei kann als das Mittel zur Messung des Primärstromes der Drain-Source-Widerstand des Kurzschlußschalters, der als Feldeffekttransistor ausgeführt ist, verwendet werden.

Alternativ erfolgt die Messung des Primärstromes Iₛ über einen Widerstand im Kurzschlußkreis.

Bei einem Ausführungsbeispiel kann die die Regelung der Energie über Schließzeit oder Schließwinkel in instationären Betriebspunkten ausgeblendet werden.

Weiterhin kann die Regelung der Energie über Schließzeit oder Schließwinkel so erfolgen, daß die Energie nur in einem bestimmten Zeitfenster oder Winkelfenster variiert werden kann, das durch eine untere und obere Schranke begrenzt wird.

Dabei können die Grenzen der Schließzeit- oder des Schließwinkels kennfeldgesteuert werden, wobei das Kennfeld mindestens von Last L und/oder Drehzahl n abhängt und beispielsweise in der Steuereinheit abgelegt ist.

Weiterhin kann zur Beherrschung dynamischer Vorgänge das Kennfeld in Kennfeldbereiche unterteilt sein, wobei beim Verlassen eines Kennfeldbereiches die aktuellen Schließzeitoder Schließwinkelwerte gespeichert und bei Wiedereintritt in die Kennfeldbereiche die vorher gespeicherten Werte als Anfangswerte der Regelung Verwendung finden.

Im folgenden wird ein Ausführungsbeispiel der Erfindung unter Bezug auf die Figuren erläutert.

Figur 1 offenbart ein Ausführungsbeispiel eines induktiven Zündsystems mit Energieregelung.

Die Fig. 2 enthält Signalbilder des Stromes Iₛ in der Primärwicklung der Zündspule in zeitlicher Korrelation mit einem Schließwinkelsignal und einem Signal zur Ansteuerung eines Funkenendeschalters.

Fig. 3 stellt ein Ausführungsbeispiel des erfindungsgemäßen Verfahrens dar.

Das Zündsystem besteht beispielsweise aus bisher bekannten, dem Stand der Technik entsprechenden Komponenten: Zündspule 1, Zündtransistor 2 und Zündkerze 5, wobei es unerheblich ist, ob sich eine Einschaltfunkenunterdrückungsdiode D in Reihe mit der Sekundärwicklung L₂ der Zündspule 1 befindet oder nicht.

In Reihe zur Zündspule kann an dem niederspannungsseitigen Ende der Sekundärwicklung L₂ ein Mittel 3 zur Ionenstrommessung angebracht sein, das mit der Zündspule 1 den Schaltungsknoten 3.1 bildet.

Über den Kurzschlußschalter 4 kann die Primärseite der Zündspule 1 kurzgeschlossen werden. Der Kurzschlußschalter 4 wird vorteilhafterweise als Feldeffekttransistor ausgeführt. Er bildet mit dem Zündtransistor 2 und der Zündspule 1 den Schaltungsknoten 5.

In den Kurzschlußkreis Iₛ ist weiterhin ein Mittel zur Messung des Kurzschlußstromes eingebaut, das im Beispiel der Figur 1 als Meßwiderstand 7 ausgeführt ist. Der Meßwiderstand 7 bildet mit dem Kurzschlußschalter 4 den Schaltungsknoten 6 und mit der Zündspule 1 den Schaltungsknoten 8.

Die Einspeisung der Batteriespannung U_{bat} für die Versorgung der Zündspulen kann entweder am Schaltungsknoten 6 oder am Schaltungsknoten 8 vorgenommen werden.

Als weitere einfach zu realisierende technische Variante ist die Möglichkeit zu sehen, den Bahnwiderstand des Kurzschlußschalters als Meßwiderstand zu verwenden. Als Folge fallen die Schaltungsknoten 8 und 6 zusammen.

Vom Meßmittel wird über die Signalleitung 9 das Signal des Kurzschlußstromes an die Steuereinheit 10 weitergeleitet. In der Steuereinheit 10 wird über eine Funktion oder Merkmalsbildung ein Merkmal gewonnen. In Abhängigkeit von diesem Merkmal wird die Schließzeit des Zündtransistors variiert. Die neue Wahl der Schließzeit wird über die Signalleitung 11 dem Zündtransistor 2 zur Verfügung gestellt. Der Kurzschlußschalter 4 wird über die Signalleitung 12 von der Steuereinheit 10 bedient. Der Steuereinheit 10 werden weitere Signale über Betriebsparameter des Motors zugeführt. Beispiele solcher Betriebsparameter sind Drehzahl n und Ansaugluftmenge L. die von Sensoren 12 und 13 bereitgestellt werden.

Fig. 2 zeigt den zeitlichen Ablauf verschiedener Signale. Zunächst arbeitet das System mit großer Schließzeit des Zündtransistors 2. Die Schließzeit t₁ wird von der Steuereinheit ausgegeben. Nach dem Ablauf der Zeit t₁ wird der Zündtransistor 2 hochohmig geschaltet und der Zündfunke kommt zustande. Zum gewünschten Funkenende wird der Kurzschlußschalter 4 geschlossen und das Funkenende wird eingeleitet. Der Primärstrom steigt sehr schnell auf seinen maximalen Wert an und klingt dann exponentiell in der Zeit t₂ ab. Die Energie, welche noch zum Funkenende vorhanden ist, dissipiert in den Widerständen des Primärstromkreises. Die Primärstrombeobachtung liefert über die Signalleitung 9 den aktuellen Kurzschlußstrom. Das Maximum des Kurzschlußstromes kann nach der Formel$\text{E} \text{=} \frac{\text{1}}{\text{2}} {\text{L}}_{\text{1}} \text{·} {\text{Î}}_{\text{s}} {\text{}}^{\text{2}}$
- *L*₁ 30: Induktivität der Primärwicklung der Zündspule
- *I*_{*s*}: Kurzschlußstrom (siehe Figur 1)
- *Î*ₛ: Maximum des Kurzschlußstromes
in die entsprechende überschüssige Restenergie umgerechnet werden.

Die Energiebilanz des Systems setzt sich wie folgt zusammen:${\text{E}}_{\text{prim}} \text{=} {\text{E}}_{\text{Funkenkopf}} \text{+} {\text{E}}_{\text{Funkenbrennen}} \text{+} {\text{E}}_{\text{Rest}}$
- *E*_{*prim*}: primärseitig eingebrachte Energie
- *E*_{*Funkenkopf*}: Energie die im Funkenkopf verloren geht
- *E*_{*Funkenbrennen*}: Energie die für das Funkenbrennen benötigt wird
- *E*_{*Rest*}: Energie die beim Schließen des Kurzschlußschalters noch zur Verfügung steht und in Wärmeenergie umgesetzt wird.

Die primärseitig eingebrachte Energie wird wie folgt verbraucht: Zunächst entlädt sich ein, je nach Zündspannungsbedarf, unterschiedlicher Energieanteil im Funkenkopf. Im Anschluß daran wird ein, je nach Brennspannungsbedarf, unterschiedlicher Energieanteil während des Funkenbrennens benötigt. Während dieses Ablaufes entstehen zusätzliche Verluste in den Wicklungen und Eisenkreisen der Zündspule. Die Energie im Funkenkopf ist stark last- und zündwinkelabhängig, hingegen die Energie für das Funkenbrennen ist von der Last und zusätzlich von den Turbulenzen im Brennraum abhängig. Insgesamt gesehen ist der Energiebedarf für den Zündfunken last-, zündwinkel- und drehzahlabhängig. Zusätzlich ist der Energiebedarf mit statistischen Schwankungen beaufschlagt, so daß für die Regelung nur ein gefilterters Merkmal auf Basis des Kurzschlußstromes herangezogen werden kann.

Grundlage der Regelung ist die Erfassung der Restenergie kurz nach Erreichen des geforderten Funkenendes und die Umwandlung durch die Steuereinheit 6 in ein restenergieproportionales Merkmal. Ist noch ausreichend Restenergie vorhanden, dann wird der Schließwinkel oder die Schließzeit im gleichen Betriebspunkt verkürzt werden. Dies kann nicht unmittelbar geschehen, so daß mit den erfaßten Werten beispielsweise eine Tiefpaßfilterung oder eine Mittelwertbildung innerhalb der Steuereinheit durchgeführt wird. Ist umgekehrt die mindestens geforderte Restenergie nicht mehr vorhanden, dann wird die Schließzeit oder der Schließwinkel vergrößert.

Der Widerstand zur Primärstrombeobachtung wird vorteilhafterweise in einen Zweig des Stromkreises gelegt, der mit dem Schaltungsknoten 2 keine Verbindung hat, um ihn vor unnötig hohen Spannungen zu schützen.

Eine weitere Variante besteht darin, den Bahnwiderstand des Kurzschlußschalters, der als Feldeffekttransistor (FET) ausgeführt ist, als Meßwiderstand zu nutzen.

Fig. 3 veranschaulicht die Regelung. An die Betätigung des Kurzschlußschalters 4 im Schritt 1 schließt sich die Erfassung des Primärstroms (Kurzschlußstrom) im Schritt 2 an. Schritt 3 symbolisiert die Bildung eines Merkmals oder Maßes für die Restenergie als Funktion des Primärstroms. Die Merkmalsbildung schließt eine Filterung oder Mittelung ein. Im Schritt 4 wird die Restenergie auf einen vorbestimmten Sollwert geregelt.

Dazu kann, wie in den Schritten 4.1 bis 4.3 gezeigt, das im Schritt 3 gebildete Merkmal mit einem Schwellwert verglichen werden.

Nach Schritt 4.2 erfolgt eine Vergrößerung der Schließzeit oder des Schließwinkels dann, wenn das Merkmal die Schwelle überschreitet und damit eine ausreichend große Restenergie anzeigt. Andernfalls wird die Schließzeit oder der Schließwinkel im Schritt 4.3 vergrößert.

## Patentansprüche

1. Verfahren zur Energieregelung an einer Zündanlage für einen Verbrennungsmotor mit einer der Zündspanung bildenden, eine Primär- und eine Sekundärwicklung aufweisenden Zündspule oder Zündtransformator, deren Primärwicklung mittels eines Schalters kurzgeschlossen werden kann, Kurzschlußschalter genannt, und durch deren Sekundärwicklung mittels einer oder mehrerer Zündkerzen ein Ionenstrom gemessen werden kann, **dadurch gekennzeichnet, daß** der Primärstrom in der Kurzschlußphase des Kurzschlußschalters mit einem geeigneten Mittel meßtechnisch erfaßt und an die Steuereinheit übertragen, die Meßgröße nach Betätigen des Kurzschlußschalters in Form einer Funktion oder Filterung in der Steuereinheit zu einem Merkmal verarbeitet und mit dem gewonnenen Merkmal eine Energieregelung über Schließzeit- oder Schließwinkel aufgebaut wird.

2. Verfahren nach dem Hauptanspruch 1, **dadurch gekennzeichnet, daß** die Schließzeit oder der Schließwinkel verkürzt wird, falls das Merkmal eine zu große Restenergie anzeigt oder daß die Schließzeit oder der Schließwinkel verlängert wird, falls das Merkmal eine zu geringe Restenergie anzeigt.

3. Verfahren nach dem Hauptanspruch 1 und 2 **dadurch gekennzeichnet, daß** das Maximum des Primärstromes unmittelbar nach Erreichen des Funkenendes als restenergieproportionales Merkmal zur Energieregelung über Schließzeit oder Schließwinkel benutzt wird.

4. Verfahren nach den Ansprüchen 1, 2 und 3, **dadurch gekennzeichnet, daß** das Mittel zur Messung des Primärstromes der Drain-Source-Widerstand des Kurzschlußschalters ist, der als Feldeffekttransistor ausgeführt ist.

5. Verfahren nach den Ansprüchen 1, 2 und 3, **dadurch gekennzeichnet, daß** das Mittel zur Messung des Primärstromes Iₛ ein Widerstand im Kurzschlußkreis ist.

6. Verfahren nach einem der oben genannten Ansprüche, **dadurch gekennzeichnet, daß** die Regelung der Energie über Schließzeit oder Schließwinkel in instationären Betriebspunkten ausgeblendet werden kann.

7. Verfahren nach einem der oben genannten Ansprüche, **dadurch gekennzeichnet, daß** die Regelung der Energie über Schließzeit oder Schließwinkel nur in einem bestimmten Zeitfenster oder Winkelfenster variiert werden kann, das durch eine untere und obere Schranke begrenzt wird.

8. Verfahren nach Anspruch 7, **dadurch gekennzeichnet, daß** die Grenzen der Schließzeit- oder des Schließwinkels kennfeldgesteuert werden, das mindestens von Last oder Drehzahl abhängt und beispielsweise in der Steuereinheit abgelegt ist.

9. Verfahren einem der vorangegangen Ansprüche, **dadurch gekennzeichnet, daß** zur Beherrschung dynamischer Vorgänge das Kennfeld in Kennfeldbereiche unterteilt wird und bei Verlassen eines Kennfeldbereiches die aktuellen Schließzeit- oder Schließwinkelwerte gespeichert und bei Wiedereintritt in die Kennfeldbereiche die adaptierten Werte als Anfangswerte der Regelung Verwendung finden.

10. Vorrichtung zur Energieregelung an einer Zündanlage für einen Verbrennungsmotor mit einer der Zündspanung bildenden, eine Primär- und eine Sekundärwicklung aufweisenden Zündspule oder Zündtransformator, deren Primärwicklung mittels eines Schalters kurzgeschlossen werden kann, Kurzschlußschalter genannt, und durch deren Sekundärwicklung mittels einer oder mehrerer Zündkerzen ein Ionenstrom gemessen werden kann, **dadurch ge kennzeichnet, daß** Mittel vorgesehen sind, die den Primärstrom in der Kurzschlußphase des Kurzschlußschalters mit einem geeigneten Mittel meßtechnisch erfassen und an die Steuereinheit übertragen, die Meßgröße nach Betätigen des Kurzschlußschalters in Form einer Funktion oder Filterung in der Steuereinheit zu einem Merkmal verarbeiten und Mittel vorgesehen sind, die mit dem gewonnenen Merkmal eine Energieregelung über Schließzeit- oder Schließwinkel vornehmen.

11. Vorrichtung nach dem Hauptanspruch 10, **dadurch gekennzeichnet, daß** die Schließzeit oder der Schließwinkel verkürzt wird, falls das Merkmal eine zu große Restenergie anzeigt oder daß die Schließzeit oder der Schließwinkel verlängert wird, falls das Merkmal eine zu geringe Restenergie anzeigt.

12. Vorrichtung nach dem Hauptanspruch 10 und 11 **dadurch gekennzeichnet, daß** das Maximum des Primärstromes unmittelbar nach Erreichen des Funkenendes als restenergieproportionales Merkmal zur Energieregelung über Schließzeit oder Schließwinkel benutzt wird.

13. Vorrichtung nach den Ansprüchen 10, 11 und 12, **dadurch gekennzeichnet, daß** das Mittel zur Messung des Primärstromes der Drain-Source-Widerstand des Kurzschlußschalters ist, der als Feldeffekttransistor ausgeführt ist.

14. Vorrichtung nach den Ansprüchen 10, 11 und 12, **dadurch gekennzeichnet, daß** das Mittel zur Messung des Primärstromes Iₛ ein Widerstand im Kurzschlußkreis ist.

15. Vorrichtung nach einem der Ansprüche 10 bis 14 **dadurch gekennzeichnet, daß** die Regelung der Energie über Schließzeit oder Schließwinkel in instationären Betriebspunkten ausgeblendet werden kann.

16. Vorrichtung nach einem der Ansprüche 10-15 **dadurch gekennzeichnet, daß** die Regelung der Energie über Schließzeit oder Schließwinkel nur in einem bestimmten Zeitfenster oder Winkelfenster variiert werden kann, das durch eine untere und obere Schranke begrenzt wird.

17. Vorrichtung nach Anspruch 16, **dadurch gekennzeichnet, daß** die Grenzen der Schließzeit- oder des Schließwinkels kennfeldgesteuert werden, das mindestens von Last oder Drehzahl abhängt und beispielsweise in der Steuereinheit abgelegt ist.

18. Vorrichtung einem der vorangegangen Ansprüche 11-17 **dadurch gekennzeichnet, daß** zur Beherrschung dynamischer Vorgänge das Kennfeld in Kennfeldbereiche unterteilt wird und bei Verlassen eines Kennfeldbereiches die aktuellen Schließzeit- oder Schließwinkelwerte gespeichert und bei Wiedereintritt in die Kennfeldbereiche die adaptierten Werte als Anfangswerte der Regelung Verwendung finden.

## Claims

1. Method for power control in an ignition system for an internal combustion engine, having an ignition coil or ignition transformer which forms the ignition voltage and has a primary winding and a secondary winding, the primary winding of which can be short circuited by means of a switch, termed short-circuiting switch, and with the aid of whose secondary winding an ion current can be measured by means of one or more sparking plugs, **characterized in that** the primary current in the short-circuiting phase of the short-circuiting switch is measured with the aid of a suitable means and transmitted to the control unit, after actuation of the short-circuiting switch the measured variable is processed in the control unit in the form of a function or filtering to form a feature, and power control is built up using the feature obtained via the dwell time or dwell angle.

2. Method according to Main Claim 1, **characterized in that** the dwell time or the dwell angle is shortened if the feature indicates too large a residual energy, or **in that** the dwell time or the dwell angle is lengthened if the feature indicates too small a residual energy.

3. Method according to Main Claims 1 and 2, **characterized in that** the maximum of the primary current is used as a feature proportional to the residual energy, directly after the spark end is reached, for the purpose of power control via dwell time or dwell angle.

4. Method according to Claims 1, 2 and 3, **characterized in that** the means for measuring the primary current is the drain-source resistance of the short-circuiting switch, which is designed as a field-effect transistor.

5. Method according to Claims 1, 2 and 3, **characterized in that** the means for measuring the primary current Iₛ is a resistor in the shorted circuit.

6. Method according to one of the abovenamed claims, **characterized in that** the power control can be suppressed at non-stationary operating points via dwell time or dwell angle.

7. Method according to one of the abovenamed claims, **characterized in that** the power control can be varied via dwell time or dwell angle only in a specific time window or angle window which is bounded by a lower and upper bound.

8. Method according to Claim 7, **characterized in that** the bounds of the dwell time or the dwell angle are controlled by a characteristic map which is a function at least of load or speed and is stored, for example, in the control unit.

9. Method according to one of the preceding claims, **characterized in that**, in order to exert control over dynamic processes, the characteristic map is subdivided into characteristic map areas, and when a characteristic map area is left the current dwell time or dwell angle values are stored, and the adapted values are used as initial control values when the characteristic map areas are reentered.

10. Apparatus for power control in an ignition system for an internal combustion engine, having an ignition coil or ignition transformer which forms the ignition voltage and has a primary winding and a secondary winding, the primary winding of which can be short circuited by means of a switch, termed short-circuiting switch, and with the aid of whose secondary winding an ion current can be measured by means of one or more sparking plugs, **characterized in that** means are provided which measure the primary current in the short-circuiting phase of the short-circuiting switch and transmit it to the control unit, and which, after activation of the short-circuiting switch, process the measured variable in the control unit in the form of a function or filtering to form a feature, and means are provided which use the obtained feature to undertake power control via the dwell time or dwell angle.

11. Apparatus according to Main Claim 10, **characterized in that** the dwell time or the dwell angle is shortened if the feature indicates too large a residual energy, or **in that** the dwell time or the dwell angle is lengthened if the feature indicates too small a residual energy.

12. Apparatus according to Main Claims 10 and 11, **characterized in that** the maximum in the primary current is used as a feature proportional to the residual energy, directly after the spark end is reached, for the purpose of power control via dwell time or dwell angle.

13. Apparatus according to Claims 10, 11 and 12, **characterized in that** the means for measuring the primary current is the drain-source resistance of the short-circuiting switch, which is designed as a field-effect transistor.

14. Apparatus according to Claims 10, 11 and 12, **characterized in that** the means for measuring the primary current Iₛ is a resistor in the shorted circuit.

15. Apparatus according to one of Claims 10 to 14, **characterized in that** the power control can be suppressed at non-stationary operating points via dwell time or dwell angle.

16. Apparatus according to one of Claims 10-15, **characterized in that** the power control can be varied via dwell time or dwell angle only in a specific time window or angle window which is bounded by a lower and upper bound.

17. Apparatus according to Claim 16, **characterized in that** the bounds of the dwell time or the dwell angle are controlled by a characteristic map which is a function at least of load or speed and is stored, for example, in the control unit.

18. Apparatus according to one of the preceding Claims 11-17, **characterized in that**, in order to exert control over dynamic processes, the characteristic map is subdivided into characteristic map areas, and when a characteristic map area is left the current dwell time or dwell angle values are stored, and the adapted values are used as initial control values when the characteristic map areas are reentered.

## Revendications

1. Procédé de régulation d'énergie d'une installation d'allumage pour un moteur à combustion interne, comprenant une bobine d'allumage ou un transformateur formant la tension d'allumage et présentant un enroulement primaire et secondaire, l'enroulement primaire pouvant être court-circuité à l'aide d'un coupe-circuit, dit court-circuiteur, et l'enroulement secondaire permettant de mesurer un courant ionique à l'aide d'une ou plusieurs bougies d'allumage,
**caractérisé en ce que**
par une technique de mesure on détecte le courant primaire dans la phase de court-circuit du court-circuiteur à l'aide d'un moyen approprié, lequel courant est transmis à l'unité de commande qui transforme, après l'actionnement du court-circuiteur, la grandeur de mesure en une caractéristique ayant la forme d'une fonction ou d'un filtrage dans l'unité de commande et, avec la caractéristique obtenue, on obtient une régulation d'énergie d'après le temps de fermeture ou l'angle de fermeture.

2. Procédé selon la revendication principale 1,
**caractérisé en ce que**
le temps de fermeture ou l'angle de fermeture est raccourci dans le cas où la caractéristique indique une énergie restante trop élevée, ou le temps de fermeture ou l'angle de fermeture est rallongé dans le cas où la caractéristique indique une énergie restante trop faible.

3. Procédé selon les revendications 1 et 2,
**caractérisé en ce que**
on utilise le maximum du courant primaire directement après l'obtention de la fin d'étincelle comme la caractéristique proportionnelle à l'énergie restante pour la régulation d'énergie d'après le temps de fermeture ou l'angle de fermeture.

4. Procédé selon les revendications 1, 2 et 3,
**caractérisé en ce que**
le moyen de mesure du courant primaire est la résistance drain-source du court-circuiteur qui est configurée comme un transistor à effet de champ.

5. Procédé selon les revendications 1, 2 et 3,
**caractérisé en ce que**
le moyen de mesure du courant primaire Is est une résistance dans le court-circuiteur.

6. Procédé selon l'une des revendications précédentes,
**caractérisé en ce que**
la régulation de l'énergie d'après le temps de fermeture ou l'angle de fermeture peut être masquée dans des points de fonctionnement non stationnaires.

7. Procédé selon l'une des revendications précédentes,
**caractérisé en ce que**
la régulation de l'énergie d'après le temps de fermeture ou l'angle de fermeture ne peut être modifiée que dans un intervalle de temps ou un intervalle d'angle déterminé, qui est limité par une barrière inférieure et supérieure.

8. Procédé selon la revendication 7,
**caractérisé en ce que**
les limites du temps de fermeture ou de l'angle de fermeture sont commandées par des diagrammes caractéristiques, en fonction au moins de la charge ou du régime, distribué(e) par exemple dans l'unité de commande.

9. Procédé selon l'une des revendications précédentes,
**caractérisé en ce que**
pour maîtriser des processus dynamiques, le diagramme caractéristique est divisé en zones caractéristiques et la sortie d'une zone caractéristique permet de mémoriser les valeurs actuelles de temps de fermeture ou d'angle de fermeture et la rentrée dans les zones caractéristiques permet d'utiliser les valeurs adaptées comme des valeurs de début de la régulation.

10. Dispositif de régulation d'énergie d'une installation d'allumage pour un moteur à combustion interne, comprenant une bobine d'allumage ou un transformateur formant la tension d'allumage et présentant un enroulement primaire et secondaire, l'enroulement primaire pouvant être court-circuité à l'aide d'un coupe-circuit, dit court-circuiteur, et l'enroulement secondaire permettant de mesurer un courant ionique à l'aide d'une ou plusieurs bougies d'allumage,
**caractérisé en ce qu'**
on prévoit des moyens qui détectent par une technique de mesure le courant primaire dans la phase de court-circuit du court-circuiteur à l'aide d'un moyen approprié, lequel courant est transmis à l'unité de commande, moyens qui transforment, après l'actionnement du court-circuiteur, la grandeur de mesure en une caractéristique ayant la forme d'une fonction ou d'un filtrage dans l'unité de commande et on prévoit des moyens qui, avec la caractéristique obtenue, procèdent à une régulation d'énergie d'après le temps de fermeture ou l'angle de fermeture.

11. Dispositif selon la revendication principale 10,
**caractérisé en ce que**
le temps de fermeture ou l'angle de fermeture est raccourci dans le cas où la caractéristique indique une énergie restante trop élevée, ou le temps de fermeture ou l'angle de fermeture est rallongé dans le cas où la caractéristique indique une énergie restante trop faible.

12. Dispositif selon les revendications 10 et 11,
**caractérisé en ce que**
on utilise le maximum du courant primaire directement après l'obtention de la fin d'étincelle comme la caractéristique proportionnelle à l'énergie restante pour la régulation d'énergie d'après le temps de fermeture ou l'angle de fermeture.

13. Dispositif selon les revendications 10, 11 et 12,
**caractérisé en ce que**
le moyen de mesure du courant primaire est la résistance drain-source du court-circuiteur qui est configurée comme un transistor à effet de champ.

14. Dispositif selon les revendications 10, 11 et 12,
**caractérisé en ce que**
le moyen de mesure du courant primaire Is est une résistance dans le court-circuiteur.

15. Dispositif selon l'une des revendications 10 à 14,
**caractérisé en ce que**
la régulation de l'énergie d'après le temps de fermeture ou l'angle de fermeture peut être masquée dans des points de fonctionnement non stationnaires.

16. Dispositif selon l'une des revendications 10 à 15,
**caractérisé en ce que**
la régulation de l'énergie d'après le temps de fermeture ou l'angle de fermeture ne peut être modifiée que dans un intervalle de temps ou un intervalle d'angle déterminé, qui est limité par une barrière inférieure et supérieure.

17. Dispositif selon la revendication 16,
**caractérisé en ce que**
les limites du temps de fermeture ou de l'angle de fermeture sont commandées par des diagrammes caractéristiques, en fonction au moins de la charge ou du régime, distribué(e) par exemple dans l'unité de commande.

18. Dispositif selon l'une des revendications précédentes 11 à 17,
**caractérisé en ce que**
pour maîtriser des processus dynamiques, le diagramme caractéristique est divisé en zones caractéristiques et la sortie d'une zone caractéristique permet de mémoriser les valeurs actuelles de temps de fermeture ou d'angle de fermeture, et la rentrée dans les zones caractéristiques permet d'utiliser les valeurs adaptées comme des valeurs de début de la régulation.
